# EUROPÄISCHE PATENTSCHRIFT

(11) **EP 0 009 584 B1**
(45) Veröffentlichungstag und Bekanntmachung des Hinweises auf die Patenterteilung: **29.04.1981**
(21) Anmeldenummer: 79102999.4
(22) Anmeldetag: 17.08.1979
(51) Int. Cl.: E01D 19/06, E01C 11/12

(54) **Fugenabdeckung für Dehnungsfugen in Verkehrswegen, insbesondere Brücken**
Covering for expansion joints in motorways, particularly bridges
Recouvrement des joints de dilatation pour voies routières, en particulier ponts

(30) Priorität: 28.09.1978 DE 2842228
(43) Veröffentlichungstag der Anmeldung: 16.04.1980
(73) Patentinhaber: Kober AG, CH-8750 Glarus (CH)
(72) Erfinder: Huber, Reinhold, CH-8180 Bülach (CH); Köster, Waldemar, Dipl.-Ing., D-5062 Forsbach (DE)
(74) Vertreter: Grättinger & Partner

## Beschreibung

Die Erfindung betrifft eine Fugenabdeckung in Verkehrswegen, insbesondere Brücken, bei der ein ggf. versteifende Einlagen zur Aufnahme von Verkehrslasten aufweisender elastomerer Grundkörper mittels im Bereich seiner beiden Längsränder fest in ihn eingebundener, z. B. eingegossener oder einvulkanisierter, aus getrennt nebeneinander angeordneten Gliedern bestehender Anschlußteile aus einem verformungssteifen Werkstoff über wenigstens teilweise an die Außenform eines Vorsprungs des Grundkörpers angepaßte, hinter Vorsprünge des zugeordneten Fugenrands greifende Klauen an den Fugenrändern lösbar gehalten sind.

Eine bekannte Fugenabdeckung dieser Art (DE-PS 23 57 108) ist mit über die Fugenlänge als kurze Teilstücke ausgebildeten Anschlußteilen versehen, deren Glieder aus einer oberen Metallplatte und einer unteren Metallfassung bestehen, die eine Zwischenschicht aus Kautschuk umfassen. Die Anschlußteile werden auf eine im Fugenrand verankerte Ankerschiene aufgeschoben und untergreifen diese teilweise im Bereich der l ängsränder. Um einen dichten Anschluß zu erzielen, erstrecken sich die als Metallfassung ausgebildeten Anschlußteile auch noch unter den angrenzenden Fahrbahnbelag, der deshalb im Falle eines notwendigen Ausbaus der Fugenabdeckung zerstört werden muß. Bei dieser bekannten Fugenabdeckung ist ein elastomerer Grundkörper lediglich im Bereich jedes Längsrandes vorhanden; für die Abdichtung des Fugenspalts selbst sorgt ein separates Dichtungsprofil.

Andere bekannte Fugenabdeckungen (DE-PS 2155651, US-PS 3324774) weisen in den einander gegenüberliegenden Randbereichen eines aus gummiartigen Material bestehenden Abdeckstreifens einvulkanisierte Befestigungselemente auf, die mittels Schrauben an im Betonunterbau verankerten Anschlußprofilstükken befestigt sind. Derartige Schraubenverbindungen sind bei der Montage umständlich; sie erfordern außerdem eine genaue Abstimmung der Lochabstände für die Anbringung der Verschraubung. Ein dichtender Sitz auf der Unterlage ist praktisch nicht erreichbar. Zum Zwecke des Ausbaus der bekannten Fugenabdeckungen muß der umgebende Fahrbahnbelag ebenfalls zerstört werden.

Ferner ist es bekannt (DE-OS 2011822), Umbiegungen elastomerer Fugenabdeckungen in Rinnen des Fugenrands wasserdicht zu verkeilen. Diese Art des Randanschlusses erleichtert zwar den Ausbau der Fugenabdeckung; hinsichtlich ihrer Belastbarkeit sind derartige Fugenabdeckungen allerdings begrenzt. In diesem Zusammenhang ist es auch bekannt (DE-AS 17 84 675), die genannten Keile durch in Bohrungen längs der Ränder der Fugenabdeckungen eingefädelte Seile zu ersetzen.

Demgegenüber liegt der Erfindung die Aufgabe zugrunde, eine einfach und ohne Verschraubungen einzubauende Fugenabdeckung der eingangs erwähnten Art mit einem auch hohen Verkehrslasten gewachsenen, wasserdichten Randanschluß zu schaffen, die lösbar im Fugenrand verankert ist.

Diese Aufgabe wird erfindungsgemäß dadurch gelöst, daß die Glieder der Anschlußteile lamellenförmig mit quer zu den Längsrändern verlaufenden Lamellenebenen ausgebildet sind, daß jedes Glied eine einzige, in eine Richtung weisende Klaue hat und mit einem Glied mit in entgegengesetzter Richtung weisende Klaue abwechselt, so daß beim Anschließen an den Fugenrand mehrere erste Klauen und mehrere zweite Klauen unter Verformung des Grundkörpers und entgegengesetzter Verdrehung und/ oder Verschiebung der Glieder mit ersten Klauen gegenüber denen mit zweiten Klauen bewegbar sind.

Die die Anschlußteile bildenden Glieder dienen einerseits der Versteifung des Randbereichs der Fugenabdeckung andererseits mittels ihrer Klauen als Anschlußelemente, die eine feste formschlüssige Verbindung mit dem Fugenrand sicherstellen. Infolge ihrer festen Einbindung in die elastomere Grundkörpermasse wird durch Annähernd oder Entfernen der ersten und der zweiten Klaue an- bzw. voneinander eine Rückstellkraft erzeugt, die ein Einrasten der Klauen in entsprechende Aussparungen bzw. hinter entsprechende Vorsprünge des Fugenrands bewirkt. Wie die Einlagen bestehen die Glieder bevorzugt aus verformungssteifem Werkstoff, beispielsweise Stahl. Das Elastomer für den Grundkörper ist bevorzugt natürlicher und/oder synthetischer Kautschuk.

Um eine einwandfreie Dichtwirkung zu erzielen, ist es vorteilhaft, daß die an die Außenkontur des Vorsprungs des Grundkörpers angrenzenden Klauen im übrigen vollständig in den Vorsprung eingebunden sind.

Dadurch, daß in jedem Längsrand die Glieder mit ersten Klauen mit solchen mit zweiten Klauen abwechselnd nebeneinander angeordnet sind, ergibt sich eine gleichmäßige Verankerung über die Gesamtlänge der Fugenabdeckung.

Die das Einrasten in die Halterung des Fugenrands bewirkende Rückstellkraft wird dadurch erzeugt, daß die Glieder mit ersten Klauen gegenüber den mit zweiten Klauen drehbar sind, wobei selbstverständlich zusätzlich eine Parallelverschiebung über!agert sein kann. Die elastomere Grundkörpermasse wird dabei auf Schub und Torsion beansprucht. Es ist aber auch eine Beanspruchung auf Zug oder Druck möglich.

Eine symmetrische Wirkungsweise der Einrastverbindung ergibt sich, wenn die ersten und zweiten Klauen entweder aufeinander zu oder voneinanderweg gerichtet sind.

Nach dem Einrasten sind die Klauen zweckmäßig in einem durch Aussparungen oder die Vorsprünge des Fugenrands gebildeten Sitz außer durch die Wirkung der elastischen Verformungskräfte des Grundkörpers durch Keile, Leisten oder dgl. verspreizt, womit eine wirksame Lagesicherung gegeben ist. Eine weitere Lagesicherung ist beispielsweise durch Ausgießen des Hohlraums zwischen den Klauen mit einem danach aushärtendem Werkstoff erzielbar.

Zugleich ergibt sich dadurch eine vollkommene Abdichtung.

Zur Begrenzung der Längsdehnung der Fugenabdeckung und der gegenseitigen Verschiebung der die Anschlußteile bildenden Glieder ist vorgesehen, daß diese auf in den Grundkörper eingegossenen oder einvulkanisierten Seilen aufgefädelt sind oder daß solche Seile in Aussparungen der Glieder eingelegt sind.

Vorteilhaft können die Glieder zur Verbindung mit weiteren versteifenden Einlagen der Fugenabdeckung in ihrem Inneren des Grundkörpers befindlichen Teil Anschlußelemente aufweisen.

Eine besonders vorteilhafte Ausführungsform der Erfindung besteht darin, daß der Grundkörper zwischen den Randbereichen senkrecht zu den Rändern gefaltet ist und in der Verlängerung der die Anschlußteile bildenden Glieder entsprechend gefaltete Einlagen aufweist. Diese Einlagen können im Bereich der oberen und unteren Knickstellen der Faltung auf in Längsrichtung der Fuge durchlaufenden, fest eingebundenen Seilen aufgefädelt sein.

Eine weitere vorteilhafte Ausführungsform besteht darin, daß der Grundkörper die gesamte Fugenbreite als massiver Körper überbrückt und mittels einer wendelförmigen oder plattenförmigen Einlage ausgesteift ist.

Im folgenden werden drei Ausführungsbeispiele der Erfindung an Hand der Zeichnung erläutert.

Es zeigt bzw. zeigen
Fig. 1 einen quer zur Fuge verlaufenden Schnitt durch eine Fugenabdeckung im Bereich eines Fugenrands,
Fig. 2 und Fig.3 einzelne Anschlußteile der Fugenabdeckung gern. Fig. 1,
Fig. 4 einen senkrecht zur Fuge verlaufenden Querschnitt durch eine zweite Ausführungsform einer Fugenabdeckung im Bereich eines Fugenrands,
Fig. 5 einen senkrecht zur Fuge verlaufenden Querschnitt durch eine dritte Ausführungsform einer Fugenabdeckung im Bereich eines Fugenrands,
Fig. 6 und Fig. 7 einzelne Anschlußteile der Fugenabdeckung gem. Fig. 5,
Fig. 8 eine versteifende Einlage der Fugenabdeckung gem. Fig. 5 und
Fig. 9 schematisch die Draufsicht auf die Fugenabdeckung gem. Fig. 5.

Gemäß Fig. 1 sind in einen elastomeren Grundkörper 1 versteifende Einlagen 2 in Form von Spiralfedern aus Federdraht einvulkanisiert, die sich im Inneren des Grundkörpers jeweils quer zur Dehnungsfuge 3 erstrecken. Die gegenüberliegenden Enden der Spiralfedern sind, wie in Fig. 1 für den linken Fugenrand 4 dargestellt, in als Löcher ausgebildete Anschlußelemente 5 eines Glieds 6 eingefädelt, welches zusammen mit einem weiteren, ebenfalls in den Grundkörper 1 eingebundenen Glied 7 die Anschlußteile für die Verbindung der Fugenabdeckung mit dem Fugenrand 4 darstellen. Diese Anschlußteile sind lamellenförmig ausgebildet und in engen Abständen in Fugenlängsrichtung hintereinander im Grundkörper 1 eingebunden. Durch Löcher 8 hindurch sind die Glieder 6 und 7 mittels eines Seils 9, welches den Randbereich der Fugenabdeckung durchzieht und in den Grundkörper fest eingebunden ist, aufgefädelt.

Sowohl das in Fig. 2 dargestellte Glied 7 als auch das in Fig. 3 dargestellte Glied 6 weist jeweils einen Ansatz in Form einer Klaue auf, z. B. Glied 7 eine erste, nach links gerichtete Klaue 10 und Glied 6 eine zweite, nach rechts gerichtete Klaue 11. Mit den beiden Klauen 10 und 11, die sich enttang der gesamten Fugenabdeckung hintereinander abwechseln und die zusammen im wesentlichen die Kontur eines nach unten gerichteten Vorsprungs 12 des Grundkörpers 1 bilden, greift dieser in ein mit dem Fugenrand 4 verankertes, nach oben offenes, längsgestrecktes Hohlprofil 13 ein, wobei die Klauen 10 und 11 mit ihren Vorsprüngen eine entsprechende Erweiterung 14 des Hohlprofils hintergreifen. Mittels eines leistenartigen Keils 15, der ebenfalls in Fugenlängsrichtung durchläuft und zwischen die Klauen greift, werden letztere in ihrer gespreizten Stellung gesichert. Bei der Montage der Fugenabdeckung wird deren Vorsprung 12 von oben in das Hohlprofil 13 eingedrückt, wobei sich während des Durchgangs durch die engste Stelle im Bereich des oberen I-iohlprofilrands die Klauen 10 und 11 zunächst annähern, um sich dann wieder in die dargestellte Spreizstellung auseinanderzubewegen. Eine bevorzugt fingerartig ausgebildete Unterstützungskonstruktion 16 ist Teil des Hohlprofils 13 und dient der randnahen Unterstützung der Fugenabdeckung.

Die Ausführungsform gemäß Fig. 4 hat eine Einlage in Form einer den Fugenspalt überbrükkenden Platte 17, einige in Fugenlängsrichtung verlaufende Hohlräume 18 oberhalb des Fugenrands 4 sowie lamellenartige Anschlußteile in Form von Gliedern 19 und 20. Diese werden beim Einrasten in eine im Fugenrand 4 verankerte Rinne 21 nicht gegeneinander verdreht, wie das in Fig. 1 der Fall ist, sondern zuerst aufeinander zu geschoben und danach, nach Überwindung der Engstelle des oberen Rands der Rinne 21 wieder in die gezeigte Raststelllung auseinandergedrückt. In dieser Lage werden die Glieder 19 und 20 durch in Fugenlängsrichtung eingesteckte Leisten 22 und 23 gesichert. Die Anschlußteile bestehen hier aus dem Glied 19 mit einer ersten Klaue 10 und dem in der gleichen Ebene angeordneten lamellenförmigen Glied 20 mit einer zweiten Klaue 11, wobei wie in Fig. 1 beide Klauen voneinander weg gerichtet sind. Wie in Fig. 1 sind auch bei der Ausführungsform gemäß Fig. 4 die Glieder 19 und 20 vollständig in den Grundkörper 1 eingebunden, beispielsweise durch Eingießen oder Einvulkanisieren, so daß die Umrißform im Bereich der Klauen zusammenfällt mit der Umrißform der Klauen selbst. Zur Aufnahme der Leisten 22 und 23 bleiben entsprechende Durchgangslöcher frei.

Die gezeigte gegenüberliegende Anordnung der Glieder 19 und 20 wiederholt sich mit geringen Abständen über die gesamte Länge der Fugenabdeckung. Der elastomere Grundkörper 1 begrenzt die Fugenabdeckung sowohl nach oben hin, wo er die Fahrbahnfläche 24 bildet, als auch zur Seite hin, wobei die Seitenwand 25 bündig mit der entsprechenden Seite der Rinne 21 abschließt und an den Fahrbahnbelag 26 angrenzt. Nach unten hin kommt es zu einer Auflage des Grundkörpers 1 auf dem betonierten Fugenrand 4, in dessen Aussparung 27 die Rinne 21 verläuft.

Der in Fig. 5 dargestellte Querschnitt durch eine Fugenabdeckung verwendet hakenförmige Gliedern 28 und 29, wobei ein Glied 28 (Fig. 6) mit einer ersten Klaue 10 und das andere Glied 29 (Fig. 7) mit einer zweiten Klaue 11 versehen ist Auch hier wiederum sind die Glieder 28 und 29 vollständig in den Grundkörper eingegossen bzw. einvulkanisiert. Die Klauen hintergreifen eine im Fugenrand 4 verankerte, im Querschnitt pilzförmige Profilschiene 30. Im Bereich eines die Klauen 10 und 11 enthaltenden Vorsprungs 31 der Fugenabdeckung grenzen die Klauen 10 nur teilweise, nämlich im Bereich der Anlagefläche zur Profilschiene 30, an die Außenform des Vorsprungs 31 an.

Im übrigen sind sie von einer dicken elastomeren Schicht 32 nach außen abgedeckt. Bei der Montage werden die Klauen zunächst in Richtung des Doppelpfeils P gegeneinander verschoben, so daß sich ihr Abstand unter entsprechender Dehnung der elastomeren Masse des Grundkörpers 1 zunächst vergrößert; nach dem Einrasten der Klauen 10 und 11 unter entsprechende seitliche Vorsprünge der Profilschiene 30 stellt sich dann etwa wieder der Ausgangszustand ein. Wiederum wechseln sich, in Fugenlängsrichtung gesehen, die lamellenförmigen Glieder 28 mit den lamellenförmigen Gliedern 29 ab. Glied 29 weist zusätzlich als Anschlußelement eine Bohrung 33 für den Anschluß an eine die Fugenabdeckung versteifende Einlage 34 auf. Die Einlage 34, und weitere Einlagen 35, in Einzeldarstellung gezeigt Fig. 8, sind an die fachwerkartige Ausbildung der Fugenabdekkung im Bereich zwischen ihren Randbereichen angepaßt. Durch die Bohrungen 33 verlaufen dehnsteife Seile 36, die ebenfalls fest in den Grundkörper 1 eingebunden sind, so daß sie dessen Dehnung in Fugenlängsrichtung verhindern, wobei sie gleichzeitig eine seitliche Verschiebung der Einlagen 34 gegenüber den Einlagen 35 verhindern. Wie die Glieder 28 und 29 sind auch die Einlagen 34 und 35 lamellenartig ausgebildet und in engen Abständen hintereinander über die gesamte Länge der Fugenabdekkung verteilt.

Fig. 9 zeigt Anschlußteile und Einlagen der Ausführungsform gern Fig. 5 in Grundrißdarstellung, wobei die Seile 36 strichpunktiert eingezeichnet sind.

## Patentansprüche

1. Fugenabdeckung für Dehnungsfugen in Verkehrswegen, insbesondere Brücken, bei der ein ggf. versteifende Einlagen zur Aufnahme von Verkehrslasten aufweisender elastomerer Grundkörper (1) mittels im Bereich seiner beiden Längsränder fest in ihn eingebundener, z. B. eingegossener oder einvulkanisierter, aus getrennt nebeneinander angeordneten Gliedern (6, 7, 19, 20, 28, 29) bestehender Anschlußteile aus einem verformungssteifen Werkstoff über wenigstens teilweise an die Außenform eines Vorsprungs des Grundkörpers (1), angepaßte, hinter Vorsprünge des zugeordneten Fugenrands (4) greifende Klauen (10, 11) an den Fugenrändern lösbar gehalten sind, dadurch gekennzeichnet, daß die Glieder (6, 7, 19, 20, 28 und 29) der Anschlußteile lamellenförmig mit quer zu den Längsrändern des Grundkörpers (1) verlaufenden Lamellenebenen ausgebildet sind, daß jedes Glied eine einzige, in eine Richtung weisende Klaue (z. B. 10) hat und mit einem Glied mit in entgegengesetzter Richtung weisender Klaue (z. B. 11) abwechselt, so daß beim Anschließen an den Fugenrand mehrere erste Klauen (10) und mehrere zweite Klauen (11) unter Verformung des Grundkörpers (1) und entgegengesetzter Verdrehung und/oder Verschiebung der Glieder mit ersten Klauen gegenüber denen mit zweiten Klauen bewegbar sind.

2. Fugenabdeckung nach Anspruch 1, dadurch gekennzeichnet, daß die ersten und zweiten Klauen (10 bzw. 11) entweder aufeinander zu oder voneinander weg gerichtet sind.

3. Fugenabdeckung nach Anspruch 1 oder 2, dadurch gekennzeichnet, daß die Klauen (10 und 11) in einem durch Aussparungen und die Vorsprünge des Fugenrands (4) gebildeten Sitz außer durch die Wirkung der elastischen Verformungskräfte des Grundkörpers (1) durch Keile (15), Leisten (22 und 23) od. dgl. verspreizt sind.

4. Fugenabdeckung nach einem der Ansprüche 1 bis 3, dadurch gekennzeichnet, daß die Glieder (6 und 7 bzw. 19 und 20 bzw. 28 und 29) eines Fugenrands (4) auf in den Grundkörper (1) eingegossenen oder einvulkanisierten Seilen (9 bzw. 36) aufgefädelt sind oder daß solche Seile in Aussparungen der Glieder eingelegt sind.

5. Fugenabdeckung nach einem der Ansprüche 1 bis 4, dadurch gekennzeichnet, daß die Glieder (6 bzw. 29) in ihrem im Inneren des Grundkörpers (1) befindlichen Teil Anschlußelemente (5 bzw. 33) für den Anschluß von versteifenden Einlagen (2 bzw. 34) aufweisen.

6. Fugenabdeckung nach einem der Ansprüche 1 bis 5, dadurch gekennzeichnet, daß der Grundkörper zwischen den Randbereichen senkrecht zu den Rändern gefattet ist und in der Verlängerung der die Anschlußteile bildenden Glieder (28 und 29) entsprechend gefaltete Einlagen (34 und 35) aufweist.

7. Fugenabdeckung nach Anspruch 6, dadurch gekennzeichnet,. daß die Einlagen: (34 und 35) im Bereich der oberen und unteren Knickstellen der Faltung auf in Längsrichtung der Dehnungsfuge (3) durchlaufenden, fest eingebundenen Seilen (36) aufgefädelt sind.

8. Fugenabdeckung nach einem der Ansprüche 1 bis 5, dadurch gekennzeichnet, daß der Grundkörper die gesamte Fugenbreite.als massiver Körper überbrückt und mittels einer wendelförmigen oder plattenförmigen Einlage ausgesteift ist.

## Claims

1. A joint cover for expansion joints in public roads, more especially bridges,, where an elastomeric basic body (1), which may have stiffening inserts for the absorption of traffic loads, is detachably held on the joint edges by means of connecting parts, which are fixedly bonded, e.g. cast or vulcanised, thereinto in the zone of its two longitudinal edges and which consist of members (6,7,19,20,28,29), which are separately provided side by side, and which are made of a material that is resistant to deformation, through claws (10, 11) which are at least partially adapted to the outer shape of a projection of the basic body (1) and which engage behind projections of the associated joint edge (4), characterised in that the members (6, 7, 19, 20, 28 and 29) of the connecting parts are of a laminated design with lamina planes which extend transversely to the longitudinal edges of the basic body (1), and in that each member has a single claw (e.g. 10) pointing in one direction and alternates with a member having claw (e.g. 11) pointing in the opposite direction so that, during the connection to the joint edge, several first claws (10) and several second claws (11) are movable along with the deformation of the basic body (1) and an opposite rotation and/or displacement of the members provided with first claws with respect to those provided with second claws.

2. A joint cover as claimed in Ciaim 1, characterised in that the first and second claws (10 and 11) are directed either towards one another or away from one another.

3. A joint cover as claimed in Claim 1 or 2, characterised in that in addition to the action of the elastic deformation forces in that basic body (1), the claws (10 and 11) are braced in a seat formed by recesses and the projections of the joint edge (4) by wedges (15), strips (22 and 23) or the tike..

4. A joint cover as claimed in one of Claims 1 to 3, characterised in that the members (6 and 7 or 19 and 20 or 28 and 29) of a joint edge (4) are . threaded on ropes (9 and 36) which have been cast or vulcanised into the basic body (1) or that such ropes have been placed into recesses in the members..

5. A joint cover as claimed in one of Claims 1 to 4, characterised in that the members (6 and 29) have, in their portion that is in the interior of the basic body (1), connecting elements (5 and 33) for the connection of stiffening inserts (2 and 34).

6. A joint cover as claimed in one of Claims 1 to 5, characterised in that the basic body is folded vertically to the edges in the edge zones and : comprises correspondingly folded inserts (34 and 35) in the extension of the members (28 and 29) forming the connecting parts..

7. A joint cover, as claimed in Claim 6, characterised in that in the zone of the upper and lower bends of the fold, the inserts (34 and 35) have been threaded on ropes (36) which pass in the longitudinal direction of the expansion joint (3) and are fixedly bonded in.

8. A joint cover as claimed in one of Claims 1 to 5, characterised in that the basic body bridges the entire joint width as a massive body and is reinforced by means of a helical or plateshaped insert.

## Revendications

1. Cache pour joints de dilatation de voies de circulation, notamment de ponts dans lequel un corps de base en élastomère (1), comportant éventuellement des garnitures de renforcement pour supporter les charges résultant de la circulation, est maintenu de façon amovible sur les bords du joint au moyen de pièces de raccordement en une matière présentant une grande résistance à la déformation, pièces composées d'éléments séparés juxtaposés qui sont incorporés dans le corps de base dans la zone des deux bords longitudinaux de ce dernier, par exemple par moulage ou par vulcanisation, ces éléments présentant des griffes (10, 11) adaptées au moins partiellement à la forme extérieure d'une saillie du corps de base (1) et s'engageant derrière des saillies du bord associé (4) du joint, caractérisé en ce que les éléments (6, 7, 19, 20, 28 et 29) des pièces de raccordement sont réalisés en forme de lames dont les plans s'étendent transversalement aux bords longitudinaux du corps de base, et en ce que chaque élément présente une seule griffe (par exemple 10) faisant saillie dans une direction et alterne avec un élément dont la griffe (par exemple 11) fait saillie dans la direction opposée de façon que plusieurs premières griffes (10) et plusieurs deuxièmes griffes (11) puissent être déplacées lors du raccordement au bord du joint en déformant le corps de base (1) par torsion et/ou en décelant les éléments portant les premières griffes par rapport à ceux portant les deuxièmes griffes.

2. Cache suivant la revendication 1, caractérisé en ce que les premières et les deuxièmes griffes (10 respectivement 11) sont dirigées les unes vers les autres ou en sens opposé.

3. Cache suivant l'une des revendications 1 et 2, caractérisé en ce que les griffes (10 et 11) sont écartées à l'intérieur d'un siège formé par des évidements et les saillies du bord (4) du joint, par suite de l'effet des forces de déformation élastiques du corps de base (1) et de plus par des coins (15) de barrettes (22 et 23) ou d'éléments analogues.

4. Cache suivant l'une des revendications 1 à 3, caractérisé en ce que les éléments (6 et 7 ou 19 et 20 ou 28 et 29) de l'un des bords (4) du joint sont enfilés sur des câbles ou cordons (9 ou 36) incorporés au corps de base (1) par moulage ou vulcanisation ou en ce que ces câbles ou cordons sont insérés dans des évidements des éléments.

5. Cache suivant l'une des revendications 1 à 4, caractérisé en ce que les éléments (6 ou 29) présentent à l'intérieur de leur partie incorporée au corps de base (1) des organes (5 ou 33) pour le raccordement de garnitures de renforcement (2 ou 34).

6. Cache suivant l'une des revendications 1 à 5, caractérisé en ce que le corps de base est replié entre les zones marginales et perpendiculairement aux bords et présente des garnitures (34 et 35) repliées de façon correspondante dans le prolongement des éléments (28 et 29) formant les pièces de raccordement.

7. Cache suivant la revendication 6, caractérisé en ce que les garnitures (34 et 35) sont enfilées dans la zone des plis supérieurs et inférieurs sur des câbles ou cordons (36) insérés fixement et s'étendant dans le sens longitudinal du joint de dilatation (3).

8. Cache suivant l'une des revendications 1 à 5, caractérisé en ce que le corps de base recouvre en tant que corps plein toute la largeur du joint et est renforcé par une garniture en forme de plaque ou de forme hélicoïdale.
